# EUROPÄISCHE PATENTSCHRIFT

(11) **EP 3 191 257 B1**
(45) Veröffentlichungstag und Bekanntmachung des Hinweises auf die Patenterteilung: **13.03.2019**
(21) Anmeldenummer: 15757438.5
(22) Anmeldetag: 18.08.2015
(51) Int. Cl.: B24B 37/24, B24B 37/26, B24B 37/14, B24D 9/00, B24D 11/02, B24D 9/08

(54) **WERKZEUG ZUR OBERFLÄCHENFEINBEARBEITUNG**
POLISHING TOOL
OUTIL DE POLISSAGE

(30) Priorität: 09.09.2014 DE 202014007186 U
(43) Veröffentlichungstag der Anmeldung: 19.07.2017
(73) Patentinhaber: Kolthoff Gabrovo EOOD, 5300 Gabrovo (BG)
(72) Erfinder: KOLTHOFF, Dieter, CH-6454 Flüelen (CH)
(74) Vertreter: Weeg, Thomas
(86) Internationale Anmeldenummer: PCT/EP2015/001698
(87) Internationale Veröffentlichungsnummer: WO 2016/037683

(56) Entgegenhaltungen:
- DE-T2- 60 314 772
- US-A- 3 900 976
- US-A- 5 785 784
- US-A1- 2004 082 276
- US-A1- 2006 089 095
- US-A1- 2007 015 448
- Anonymous: "Thermoplastische Elastomere - Wikipedia", , 30. März 2013 (2013-03-30), XP055230935, Gefunden im Internet: URL:http://web.archive.org/web/20130330132 447/http://de.wikipedia.org/wiki/Thermopla stische_Elastomere [gefunden am 2015-11-24]
- Rainer Busch ET AL: "Thermoplastische Elastomere aus Nachwachsenden Rohstoffen", , 27. März 2007 (2007-03-27), XP055230873, Gefunden im Internet: URL:http://www.fnr-server.de/cms35/fileadm in/allgemein/pdf/veranstaltungen/10symposi um/vortrag/buschfuerinternetfreigegeben.pd f [gefunden am 2015-11-24]

## Beschreibung

Werkzeuge zur Oberflächenfeinbearbeitung wie Schleifen oder Polieren sind seit langem als Handwerkzeuge mit einem Griff oder dergleichen Antriebsaufnahme an der Oberseite, weit überwiegend aber inzwischen als maschinelle Werkzeuge mit einer maschinellen Antriebsaufnahme bzw. einer Kupplung zum Einsatz mit Maschinen in Gebrauch. Unterseitig sind die Werkzeuge mit Arbeitsmitteln bestückt, etwa mit einer Schleifmittelschicht oder mit Schleifmittel-Lamellen oder aber mit einer Haftschicht, beispielsweise in Form einer Klebstoffauflage oder eines Verhakungsbesatzes für eine Klettverbindung, um Arbeitsmittelscheiben lösbar anzuheften. Desgleichen sind mechanische Klemm- oder Haltemittel für Arbeitsmittelscheiben in Gebrauch. Die Begriffe "oberseitig" und "unterseitig" beziehen sich dabei nur der Anschaulichkeit halber auf eine bevorzugte Gebrauchshaltung bei Bearbeitung einer Oberfläche von oben und schließen eine Verwendung des Werkzeugs zur Feinbearbeitung geneigter, senkrechter oder auch nach unten weisender Oberflächen nicht aus.

Für eine vergleichmäßigte Druckverteilung bei der Oberflächenfeinbearbeitung und auch zum Abfedern eines akzentuierten oder kantenbetonten Werkzeugeinsatzes weisen die Werkzeuge regelmäßig ein elastisches Kissen auf, an dem die Arbeitsmittelfläche angeordnet ist und das dann zwischen der Arbeitsmittelfläche und der Antriebsaufnahme liegt. Die erforderliche Elastizität des Kissens wird herkömmlich durch Verwendung eines Polyurethan-Integralschaums erzielt, der in einer Form aufzuschäumen ist. Der von Haus aus weitgehend offenporige Integralschaum ist an den Oberflächen und insbesondere an Randflächen verdichtet und mit einer Formhaut versehen, die den Eintritt von Feuchtigkeit und Schmutz in das Material hemmt. Allerdings ist die Formhaut anfällig für Verletzungen im Gebrauch, die dann den Eintritt von Wasser und Schmutz in den Integralschaum erleichtern. Insbesondere der Eintritt von Wasser, wie er bei Außenanwendungen des Werkzeugs und in ganz besonderem Maße beim Nassschleifen oder Nasspolieren gegeben ist, führt zur Überlastung des Materials, zu Materialermüdungen und, bei schnelllaufenden Werkzeugen, zur Zerstörung des Kissens durch Fliehkräfte. Schon bei unbeschädigten und nicht durch Wassereintritt belasteten Kissen können die Fliehkraftbelastungen bei Einsatz des Werkzeugs als hochtourig rotierenden Maschinen bis an die Belastbarkeitsgrenze heranreichen und teilweise nur noch durch Stützmaßnahmen durch an de Arbeitsmittelfläche angebrachte Textilbeläge oder dergleichen in Verbindung mit einer Arbeitsmittelschicht oder einer Haftschicht für Arbeitsmittelscheiben eingehalten werden. Der Integralschaum des Kissens würde ohne Abstützung und Absicherung von der Arbeitsmittelfläche oft schon im trockenen, erstrecht im durchnässten Zustand "explodieren".

US 5 785 784 offenbart ein Werkzeug zur Oberflächenbearbeitung nach dem Präambel des Anspruchs 1.

Aufgabe der Erfindung ist es hiernach, ein Werkzeug zu schaffen, das im Hinblick auf die Anforderungen an ein Großserienprodukt leicht und unkritisch zu fertigen ist und dabei sich robust und dauerhaft und wenig anfällig für Belastungen durch Nässe und Schmutz zeigt sowie auch beim Einsatz mit hochtourig drehenden Maschinen als Antrieb größere Sicherheitsreserven schafft.

Gemäß der Erfindung wird diese Aufgabe von Werkzeugen nach dem Oberbegriff des Anspruchs 1 ausgehend durch die kennzeichnenden Merkmale des Anspruchs 1 gelöst. Die neue Gestaltung des Werkzeugs hat ergeben, dass sich mit einem thermoplastischen Elastomer in Form eines geschlossenzelligen expandierten und miteinander verschweißten Partikeln hergestellten Materials durchschlagende Vorteile erzielen lassen. Ein solches Material, wie es von der chemischen Industrie, namentlich der BASF SE, speziell, für leichte und elastische Sohlen von Laufsportschuhen auf Urethan-Basis als sogenanntes expandiertes thermoplastisches Polyurethan (E-TPU) entwickelt worden ist, lässt sich bei den Werkzeugen nur zur Oberflächenfeinbearbeitung als Kissen-Material mit einer Vielzahl weiterer Vorteile einsetzen. Diese Vorteile gehen großenteils über die vergleichsweise einfachen Zielsetzungen von Sportschuh-Zwischensohlen hinaus. So erweist sich das Material mit seinen geschlossenzelligen dünnwandigen Partikeln nicht nur als überaus leicht und kann je nach Materialeinstellung das Gesamtgewicht gegenüber dem herkömmlichen PU-Integralschaum auf etwa ein Drittel reduzieren. Das Material ist auch mit der geschlossenen, zäh-elastischen Struktur überaus zugfest. Diese Zugfestigkeit ermöglicht es, bei geringerem spezifischen Gewicht des Materials, unkritisch hohe Drehzahlen für ein Werkzeug vorzugeben, ohne dass eine kritische Belastung des Werkzeugs von den Fliehkräften her zu befürchten wäre.

Gleichzeitig zeigt dieses Material überraschend einen bis zu Temperaturen von minus 20°C reichenden Funktionsbereich mit guter Elastizität und herausragendem Rückstellvermögen, so dass im Vergleich zu herkömmlichen Werkzeugen mit PU-Integralschaum auch bei Außenarbeiten keine Versteifung des Materials oder Versprödung zu befürchten ist.

Das geschlossenzellig aufgebaute Material setzt keine äußere Formhaut gegen ein Eindringen von Nässe oder Schmutz voraus. Die geschlossenen Zellen sind auch ohne eine besondere Schutzhüllen selbstabschottend und nehmen bei Nässe nur etwa ein bis zwei Vol% an Wasser auf. Dies räumt für das Werkzeug die Gefahr aus, durch leicht vorkommende Randbeschädigungen des Kissens bei der Benutzung ein Eindringen von Nässe oder Schmutz zu eröffnen. Das Werkzeug ist dadurch robuster und einfach zu handhaben. Gleichzeitig schafft die geschlossenzellige Struktur aber auch die Möglichkeit, das Kissen aus einem Materialblock zu schneiden oder zu bearbeiten. Die Gefahr für hochtourig rotierende Werkzeuge, beim Eindringen von Wasser und insbesondere bei Nassarbeiten ein Explodieren des Schleiftellers zu riskieren, lässt sich damit ausräumen. Die durch die Fliehkraft maßgeblich bestimmten Grenzwerte für die Arbeitsbelastungen sind heraufsetzbar, so dass wünschenswerte und teilweise auch vorgeschriebene Sicherheitsmargen eingehalten bzw. übersprungen werden können.

Die Grenzbelastungen in Bezug auf die Fliehkraft sind dabei nicht mehr von Hilfsstrukturen für die Festigkeit abhängig, wie sie herkömmlich im Bereich der Arbeitsmittelfläche vorgesehen sind. Die Unterseite des Kissens kann mit Arbeitsmitteln, Haftstrukturen oder Haftbelegen versehen werden, ohne damit einen Sicherheitsbeitrag zur Fliehkraftfestigkeit erzielen zu müssen.

Daneben ergeben sich mit dem geringeren Gewicht des Schleiftellers allgemeine Vorteile für die Herstellung und Lagerung, für die Auslegung von Antriebsmaschinen, die weniger Masse zu bewegen haben oder kleinere Gegengewichte zum Ausgleich von Masseschwingungen erlauben, dabei auch den Maschinenverschleiß herabsetzen. Insbesondere aber kommt die Gewichtsersparnis im Kissen - und damit am Werkzeug - auch der Handhabung zugute.

Die besondere Form eines elastischen Kunststoffschaums, geformt aus geschlossenzellig expandierten und aus der dabei entstehenden Form loser Perlen mit Hitze und Druck zu miteinander verschweißten einstückigen Formkörpern ist aufgrund einer Reihe von thermoplastischen Elastomeren grundsätzlich möglich, die sich zu lichten Partikeln expandieren lassen. Besonders vorteilhaft ist die Verwendung eines Elastomers auf Urethan-Basis (TPU), mit der sich ein dünnwandiger und damit leichter, gleichwohl aber fester, zähelastischer Kunststoffschaum erzielen lässt. Daneben kommt ein entsprechend aufgebauter Kunststoffschaum auf der Basis von thermoplastischen Copolyamiden (TPA), thermoplastischen Copolyesterelastomeren (TPC), thermoplastischen Copolyestern aus harten und weichen Segmenten mit chemischer Verknüpfung in der Hauptkette durch Ether- und/oder Estergruppen, Olefinen oder Styren-Blockcopolymeren in Betracht. Wichtig dabei ist eine feste Verschweißung der Partikel aus elastisch eingestelltem Material miteinander, die - anders als etwa bei Polystyrol-Hartschaummaterialien für Bauzwecke mit eher sprödbrüchiger Struktur, einen festen partikel-Zusammenhalt liefert, wobei die Partikel selbst schon aufgrund einer für das Expandieren vorzusehenden Gasfüllung elastischer verformbar sind.

Die im Ausgangsmaterial gasgefüllten Partikel sind ballonförmig, kugelig oder oval gebildet, zum Zusammenschweißen unter Druck aber so weit aneinander gepresst, dass keine oder nur sehr geringe Zwischenräume oder Zwickel verbleiben. Das Verschweißen unter Druck erfolgt vorzugsweise durch Heißbedampfung in einer Pressform, mit der die Partikel zu dem erforderlichen Glasübergangsbereich erhitzt werden. Die allgemein in geschlossenen Formen erzielten einstückigen Körper können nachfolgend durch eine anschließende Temperaturbehandlung noch getempert werden, um diese in sich spannungsfrei und formstabil zu gestalten.

Mit dieser Formgebung können Kissen erzeugt werden, deren Kunststoffschaum homogen und ohne eine schalenartig verdichtete äußere Formhaut bis zu den Außenrändern des Kissens ausgeführt ist. Diese Vergleichmäßigung in der Struktur des Kunststoffschaums vermeidet die bei herkömmlich offenporigen Integralschäumen zweckmäßig vorzusehende äußere Formhaut, die als Schutzhülle gegen Nässe und Schmutz vorgesehen aber in dieser Gestaltung auch beschädigungsanfällig ist. Der Verzicht auf eine verdichtete äußere Formhaut kommt auch den Gebrauchseigenschaften des Werkzeugs entgegen, da eine vorgegebene elastische Abfederung durch das Kissen bis in die Randbereiche gegeben und nicht etwa durch die Formhaut gehindert ist.

Die Arbeitsmittelfläche kann schon beim Formvorgang mit einer Oberflächenprofilierung für den Anschluss von Arbeitsmittelscheiben versehen sein. Dies ist eine Besonderheit des erfindungsgemäß eingesetzten thermoplastischen Elastomermaterials aus geschlossenzellig expandierten und miteinander verschweißten Partikeln, die es erlaubt, besonders gestaltete Arbeitsmittelflächen aus dem Material selbst bei der Druckbeaufschlagung und Verschweißung in einer Form herauszuarbeiten. Insbesondere bei auf Urethan-Basis mit expandierten Partikeln hergestellte Kunststoffschäume haben sich als geeignet erwiesen, besondere Oberflächenprofilierungen zu schaffen.

In dieser Hinsicht sind aus der Arbeitsmittelfläche beispielsweise flächig verteilte Vorsprünge herauszuarbeiten, die in eine Schlaufen- oder Gewebetextur an Arbeitsmittelscheiben einhaken oder eingreifen. Dieses macht es entbehrlich, eine gesonderte Schicht mit einem Haftmittelbelag nach Art einer Klett-Oberfläche aufzubringen, mit der Schubkräfte zur Oberflächenfeinbearbeitung längs der Arbeitsmittelfläche zu übertragen sind.

Ein anderer Vorteil ist eine einfache direkte Anformung von Arbeitsmittelscheiben oder Lamellenelementen wie auch von Klettbelägen oder dergleichen in dem Formwerkzeug für die Formgebung mit Druck und Hitze, so dass in der Form die Partikel nicht nur miteinander, sondern im Bereich der Arbeitsmittelfläche mit dem anderen Belag verbunden werden - ohne dass dazu ein zusätzlicher Arbeitsgang anfällt.

Ebenso eignet sich das Material aufgrund der Formgebung dazu, weitere Elemente wie etwa ein festes und steifes Anschlussteil anzuformen bzw. einzubetten, wie es insbesondere für maschinell betätigte Werkzeuge mit einem Kupplungselement für einen Maschinenantrieb, beispielsweise mit einem zentralen Zapfen zum Einspannen in eine Bohrmaschine, üblich ist. Ein solches Anschlussteil ist regelmäßig auch noch mit einem Stützkörper aus Metall oder festem Kunststoff verbunden, der das Kissen zumindest teilflächig überdeckt um den auf das Kissen zu übertragenden Andruck zu verteilen. Alternativ kann das Werkzeug auch mit einem Anschlussteil in Form eines Griffelements zur Handbetätigung versehen werden.

Ausführungsbeispiele der Erfindung sind in der Zeichnung dargestellt und werden nachfolgend näher beschrieben. In der Zeichnungen zeigen:
- Fig. 1: einen Querschnitt durch ein Werkzeug gemäß der Erfindung,
- Fig. 2: Ansicht des Werkzeugs nach Fig. 1 schräg von unten,
- Fig. 3: einen vergrößerten Teilquerschnitt aus der Oberfläche des Werkzeugs nach Fig. 2 in Richtung des Pfeils III gesehen,
- Fig. 4, 5 und 6: weitere Teilquerschnitte in vergrößertem Maßstab entsprechend Fig. 3 mit anderen Ausbildungen der Oberfläche.
- Fig. 7: einen Querschnitt durch ein weiteres Werkzeug,
- Fig. 8: Ansicht des Werkzeugs nach Fig. 7 schräg von unten.

Ein in Fig. 1 und Fig. 2 insgesamt mit 1 bezeichnetes Werkzeug zur Oberflächenfeinbearbeitung gibt eine einfache Form eines solchen Werkzeugs als rotierendem und rotationssymmetrischem Schleifteller wieder, der (bei einer Oberflächenfeinbearbeitung von oben) unterseitig eine Arbeitsmittelfläche 2 und oberseitig eine Antriebsaufnahme 3 aufweist, die mit einem runden Zapfen 4 in ein Bohrfutter einer Bohrmaschine einzuspannen ist. Der Zapfen 4 aus festerem Material, vorzugsweise Metall, geht in einer Druck- und Rotationskräfte des Antriebs überleitende von oben aufgebrachte Stützkörper 5 über, der ein kreisscheibenförmiges, elastisches Kissen 6 in flächigem Verbund an der Unterseite trägt. Das Kissen 6 bildet seinerseits mit der Unterseite die Arbeitsmittelfläche 2. Das Kissen 6 ragt radial über den plattenartigen Stützkörper 5 hinaus, wobei ein Umfangsrand 7 stumpfkegelig zwischen dem Umfang des Stützkörpers 5 und der Arbeitsmittelfläche 2 ausgebildet ist.

Das insoweit herkömmlich umschriebene Werkzeug 1 stellt in seiner Struktur ein besonders einfaches Beispiel dar. Andere Werkzeuge zur Oberflächenfeinbearbeitung können sich in seinem Aufbau unterscheiden, der beispielsweise mit Luftkanalführungen und -öffnungen im Kissen, Luftkanälen im Bereich der Antriebsaufnahme für eine Staubabsaugung ausgestattet sein kann, der im Bereich der Antriebsaufnahme lediglich mit einem Knauf oder Griff oder deren mehreren für eine Handbetätigung versehen ist oder der für den Anschluss an Maschinenantriebe andere Kupplungen als einen einfachen Zapfen 4 aufweist. Es versteht sich auch, dass hier nicht nur rotierende Werkzeuge zur Oberflächenbearbeitung in Betracht zu ziehen sind, sondern, wie in der Praxis üblich, Werkzeuge mit Schwingbewegungen längs der zu bearbeitenden Oberfläche oder mit Taumelbewegungen - sowie mit beliebigen Bewegungen, wie sie insbesondere bei handbetätigten Werkzeugen zur Oberflächenfeinbearbeitung selbstverständlich sind.

Bei diesen Werkzeugen hat ein Kissen wie das vorliegende Kissen 6 eine wichtige Funktion zur Verteilung des Andrucks und zur Übernahme von Bewegungen zwischen der Arbeitsmittelfläche 2 und der Antriebsaufnahme 3, einschließlich deren Stützkörper 5. Insofern ist die Dicke des Kissens 6 nach den vorgesehenen Verformungen zu bemessen. Insbesondere ist das Kissen 6 hinsichtlich seiner Steifigkeit bzw. seiner Nachgiebigkeit auf die Andruckkräfte abzustimmen. Die Energieaufnahme des Kissens im Gebrauch darf nicht zu Überhitzungen oder Materialzerstörung führen. Das Material des Kissens muss geeignet sein, unter einem großen Anfall von Staub und Schmutz und auch, insbesondere beim Nassschleifen - unter einem großen Anfall von Nässe zu arbeiten. Daneben ist von Interesse, wenn das Kissen für die Handhabung eine geringe Gewichtsbelastung hervorruft, zumal es einen erheblichen Volumenanteil des Werkzeugs ausmacht - wobei Gewichtsersparnisse grundsätzlich auch in der Herstellung, im Versand und der Lagerung vorteilhaft sind. Insbesondere aber ist bei einem solchen Kissen Robustheit und Langlebigkeit anzustreben, zumal bei Werkzeugen dieser Art dann, wenn die Arbeitsmittel in Form von Arbeitsmittelscheiben an der Arbeitsmittelfläche 2 austauschbar vorgesehen sind, die Haltbarkeit des Werkzeugs regelmäßig vom Kissen 6 abhängt.

In der Praxis werden üblicherweise Kissen dieser Art aus einem sogenannten "Integralschaum", d.h. einem Polyurethan-Integralschaumstoff hergestellt, der durch Formverschäumung in einer Form einen offenporigen Kern und eine massive Außenhaut zu den Randzonen hin erhält. Diese Formverschäumung bietet allerdings keine Sicherheit gegen ein Eindringen von Nässe und Schmutz in das Kissen, insbesondere auch im Fall von Beschädigungen der Außenhaut im Gebrauch.

Das erfindungsgemäße Kissen verwendet demgegenüber einen elastischen Kunststoffschaum, der in geschlossenzellig expandierten und miteinander verschweißten Partikeln eines thermoplastischen Elastomers (TPE) besteht. Im konkreten Beispiel besteht der elastische Kunststoffschaum in geschlossenzellig expandierten und miteinander verschweißten Partikeln eines thermoplastischen Polyurethans (E-TPU)). Dieses Material, das für anderweitige Einsatzzwecke, nämlich für Sportschuhsohlen entwickelt worden ist, hat sich als außerordentlich vorteilhaft als Kissenmaterial herausgestellt. Im Unterschied zu dem bisher üblichen Integralschaum weist es eine gleichmäßige Dichte bis zum Rand hin auf und kann auch aus größeren Materialblöcken herausgeschnitten sein. Der Verzicht auf verdichtete Außenhautbereiche bringt schon erhebliche Gewichtsersparnisse. Insbesondere aber liefert die dünnwandige Zellstruktur der perlenartigen Artikel, aus denen der Kunststoffschaum zusammengeschweißt wird, eine durchgängig leichte und dabei hochelastische Struktur des Materials. Die Struktur ist schon vom Ausgangsmaterial her geschlossenzellig und die geschlossenzellige Struktur bringt eine geringe Wasseraufnahme (und Schmutzaufnahme) mit sich, so dass selbst bei Nassarbeiten nur 1 bis 2% des Volumens aufgenommen werden. Die geschlossenzellige Struktur des elastischen Kunststoffschaums mit darin von dem expandierendes Formmaterials in den Partikeln eingeschlossenem Gasvolumen und dünnen Zellwandungen bedingt eine gute elastische Verformbarkeit, die die Gefahr einer Materialerhitzung und -ermüdung im Gebrauch vermindert und auch für eine Langlebigkeit des Kissens steht.

Die Arbeitsmittelfläche 2 kann in herkömmlicher Weise direkt mit einer Arbeitsmittelschicht versehen sein, etwa mit Schleif- oder Poliermittel. Dabei kann die Anbringung solcher Arbeitsmittel wie auch die Verbindung des Kissens 6 mit dem Stützkörper 5 in vorteilhafter Weise schon bei der Formgebung des Kissens in einer Druckform erfolgen, so dass ein zusätzlicher Arbeitsgang mit einem Anschweißen oder Verkleben anzugliedernder flächiger Schichten entfallen kann. Die Haftung in der Form angeformten Materials, in eine Druckform eingesetzt, in die dann die geschlossenzellig expandierten Partikel eingefüllt und mit Heißdampf oder einem anderen geeigneten Medium auf Verschweißungstemperatur gebracht werden, schafft eine komplexe Werkzeuggestaltung in Arbeitsschritte sparender Weise.

Eine andere vorteilhafte Eigenschaft des geschlossenzelligen Kissenmaterials aus einem thermoplastischen Elastomer liegt der Eignung zur Ausformung von Oberflächenstrukturen. In Fig. 2 ist an der Arbeitsmittelfläche 2 eine flächendeckend gleichförmige Struktur mit Ausformungen angedeutet, die in Fig. 3 in einem vergrößerten Teil-Querschnitt näher veranschaulicht wird. Die Arbeitsmittelfläche 2 ist mit einem Raster gleichförmig verteilter Saugnäpfe 8 ausgebildet, die direkt im Material des Kissens 6 ausgeformt sind. Diese Saugnäpfe 8 mit nach unten offener Tellerform springen aus Mulden 9 vor, in die die Saugnäpfe 8 bei Andruck zurückbeweglich sind und die mit Randstegen 10 umrahmt, die allerdings oberhalb der durch die Saugnäpfe 8 gebildeten Ebene enden. Die Stege 10 begrenzen die Bewegung der Saugnäpfe im Falle eines Andrucks von vorne, wenn die Saugnäpfe beim Arbeitseinsatz druckbelastet werden, nachdem sie auf eine glatte Rückseite einer Arbeitsmittelscheibe oder eines sonstigen Arbeitsmittelträgers saugend aufgesetzt waren. Insofern bietet eine direkt aus dem Kissenmaterial heraus zu formende Haftmittel-Oberfläche eine kostensparende Möglichkeit zur Gestaltung der Arbeitsmittelfläche. Es versteht sich allerdings, dass alternativ auch eine gesonderte Platte oder Scheibe mit Saugnäpfen der dargestellten Art bei der Formgebung des Kissens 6 haftend angegliedert werden kann oder auch nachträglich anzuschweißen oder anzukleben ist.

Die Fig. 4 veranschaulicht eine Gestaltung der Arbeitsmittelfläche mit dornartig vorspringenden Spitzen 11 als Haftmittelbelag, der beispielsweise in ein Gewebe oder Gewirk auf der Rückseite einer Arbeitsmittelscheibe eingreifen kann und eine belastbare Kraftverbindung für die rotierende Bewegung zwischen Werkzeug und Arbeitsmittel schafft. Die dabei zu erzielende leicht lösbare Haftung einer Arbeitsmittelscheibe reicht für die Praxis mit Belastbarkeit in Andruck- und Drehrichtung aus.

Die Fig. 5 und 6 zeigen fein ausgearbeitete Gestaltungen einer Arbeitsmittelfläche im Sinne einer Klettverbindung, bei der noppenförmige Fortsätze 12 bzw. 13 mit pilzartigen, krallenförmigen Ausformungen 14, 15 parallel zur Arbeitsmittelfläche einen Wiederhakeneffekt erzielen, wenn die so ausgeformte Arbeitsmittelfläche in eine entsprechend offene Rückenstruktur einer Arbeitsmittelscheibe oder eines sonstigen Arbeitsmittelträgers eingreift und damit eine relativ feste aber gleichwohl lösbare Verbindung zwischen Arbeitsmittel und Werkzeug herstellt.

Die Gestaltungen der Arbeitsmittelfläche nach Fig. 4 bis Fig. 6 sind innerhalb einer Druckform zu erzielen, die eine entsprechend komplementäre Ausgestaltung an den entsprechenden Innenflächen aufweist. In diese Druckform sind Partikel eines thermoplastischen Elastomers, etwa eines thermoplastischen Polyurethans in zuvor expandierter Form als lose Partikel oder Perlen, vorzugsweise in runder oder ovaler Form von einen oder wenigen Millimetern Größe einzugeben und mit Druck von der losen Schüttform zu einem komprimierten Formteil zusammenzupressen, das durch Verschweißen mithilfe von Heißdampf oder einem sonstigen Heißmedium verfestigt wird. Dieses Formteil kann nach dem Entformen noch durch eine Wärmebehandlung getempert werden, um interne Spannungen auszugleichen und die erzielte Form zu stabilisieren.

Eine modifizierte Ausführungsform zu dem Werkzeug nach Fig. 1 und 2 ist in Fig. 7 und 8 dargestellt, wobei die einander entsprechenden Teile des Werkzeugs mit den gleichen Bezugszahlen wie zuvor beziffert sind. Bei dieser weiteren Ausführungsform des Werkzeugs besteht der Antriebsanschluss 3 aus einem zentralen Metallkörper 4 ,mit oberseitigem Innengewinde, um beispielsweise auf die Antriebsspindel einer Bohrmaschine aufgeschraubt zu werden. Dieser Metallkörper 4 ist eingegossen in einen Stützkörper 5 aus festem Kunststoff, der an der Unterseite ein Kissen 6 aus einem elastischen Kunststoffschaum trägt, der in geschlossenzellig expandierten und miteinander verschweißten Partikeln eines thermoplastischen Elastomers (TPE) besteht. Das Kissen 6 ist kreisringförmig um eine Mittelachse 16 mit einer freien Innenausnehmung gebildet, in die teilweise ein Ringfortsatz 17 des Stützkörpers 5 hineinragt. Insbesondere aber ragt in den freien Innenraum des Kissens 6 ein zentraler Gewindefortsatz 18 des Metallkörpers 4 hinein, auf den von unten eine Klemmmutter 19 mit außenseitig angegossenem Kunststoff-Klemmflansch 20 aufzuschrauben ist.

Der Klemmflansch 20 ist mit der Klemmmutter 19 in den freien Innenraum des Kissens 6 einschraubbar und vertieft einsenkbar. Damit kann auf einfache Weise eine Arbeitsmittelscheibe an der unteren Arbeitsmittelfläche 2 des Kissens 6 klemmend festgelegt werden, die im Bereich des Klemmflansches 20 ein zentrales Loch und radial nach außen weisende Schlitze aufweist, um die Arbeitsmittelscheibe 21 zum Einklemmen mit dem Klemmflansch 20 verformen zu können und damit eine einfache Haftverbindung mit dem Kissen 6 zu erzielen.

Die Innenaussparung des Kissens 6 hat gegenüber der vollflächigen Kreisform nach Fig. 1 und 2 auf die Arbeitsweise des Werkzeugs 1 keinen nennenswerten Einfluss, da die Werkzeuge sehr oft mit randbetontem Andruck eingesetzt werden und da insbesondere auch bei flächigem Aufsetzen des Werkzeugs die gewünschte Feinarbeit vor allem den radial weiter außenliegenden Bereichen aufgrund der außen höheren Rotationsbewegungen zufällt.

## Patentansprüche

1. Werkzeug (1) zur Oberflächenfeinbearbeitung mit einem Kissen (6) aus einem elastischen Kunststoffschaum, an dem unterseitig eine mit einer Schleifmittelschicht oder mit Schleifmittellamellen bestückte oder als Haftschicht für lösbar anzubringende Arbeitsmittelscheiben ausgebildete Arbeitsmittelfläche (2) und oberseitig eine Antriebsaufnahme (4,5) für Arbeitskräfte ausgebildet ist, **dadurch gekennzeichnet, dass** der elastische Kunststoffschaum in geschlossenzellig expandierten und miteinander verschweißten Partikeln eines thermoplastischen Elastomers (TPE) besteht.

2. Werkzeug (1) nach Anspruch 1, **dadurch gekennzeichnet, dass** der Kunststoffschaum aus einem Elastomer auf Urethan-Basis gebildet ist.

3. Werkzeug (1) nach Anspruch 2, **dadurch gekennzeichnet, dass** der elastische Kunststoffschaum aus harten und weichen Segmenten mit Urethanverknüpfung in den harten Blöcken und Ether-, Ester- und/oder Carbonatverknüpfung in den weichen Blöcken besteht.

4. Werkzeug (1) nach Anspruch 1, **dadurch gekennzeichnet, dass** der elastische Kunststoffschaum auf der Basis thermoplastischer Polyamidelastomere gebildet ist.

5. Werkzeug (1) nach Anspruch 1, **dadurch gekennzeichnet, dass** der elastische Kunststoffschaum auf der Basis von thermoplastischen Copolyamiden gebildet ist.

6. Werkzeug (1) nach Anspruch 1, **dadurch gekennzeichnet, dass** der elastische Kunststoffschaum auf der Basis thermoplastischer Copolyester gebildet ist.

7. Werkzeug (1) nach Anspruch 1, **dadurch gekennzeichnet, dass** der elastische Kunststoffschaum aus thermoplastischem Olefinelastomer gebildet ist.

8. Werkzeug (1) nach Anspruch 1, **dadurch gekennzeichnet, dass** der elastische Kunststoffschaum auf der Basis thermoplastischer Styren-Blockcopolymere mit einem Dien gebildet ist.

9. Werkzeug (1) nach einem der Ansprüche 1 bis 8, **dadurch gekennzeichnet, dass** der Kunststoffschaum aus gasgefüllten ballonförmigen, etwa kugeligen bis ovalen Partikeln gebildet ist, die unter Druck zusammengefügt und unter Temperaturbeaufschlagung miteinander an den Oberflächen verschweißt sind.

10. Werkzeug (1) nach einem der Ansprüche 1 oder 9, **dadurch gekennzeichnet, dass** der Kunststoffschaum homogen und ohne eine verdichtete äußere Formhaut bis zu den Außenrändern des Kissens (6) ausgeführt ist.

11. Werkzeug (1) nach einem der Ansprüche 1 bis 10, **dadurch gekennzeichnet, dass** die Arbeitsmittelfläche (2) mit einer Oberflächenprofilierung für eine Anbringung von Arbeitsmittelscheiben versehen ist.

12. Werkzeug (1) nach Anspruch 11, **dadurch gekennzeichnet, dass** die Profilierung einen Besatz der Arbeitsmittelfläche mit flächig zu einem Einhaken oder Eingreifen in eine Schlaufen- oder Gewebetextur an einer Arbeitsmittelscheibe verteilten Vorsprüngen (11,12,13) aufweist.

13. Werkzeug (1) nach Anspruch 12, **dadurch gekennzeichnet, dass** die Profilierung verteilte Saugnäpfe (8) ausbildet.

14. Werkzeug (1) nach einem der Ansprüche 1 bis 13, **dadurch gekennzeichnet, dass** das Kissen (6) zumindest ein bei der Formgebung angeformtes festes und steifes Anschlussteil (4,5) aufweist.

15. Werkzeug (1) nach Anspruch 14, **dadurch gekennzeichnet, dass** das Anschlussteil (4,5) ein Kupplungselement (4) für einen Maschinenantrieb und einen das Kissen (6) zumindest teilweise überdeckende Stützkörper (5) umfasst.

16. Werkzeug (1) nach Anspruch 14, **dadurch gekennzeichnet, dass** das Anschlussteil zumindest ein Griffelement zur Handbetätigung umfasst.

17. Werkzeug (1) nach Anspruch 14, 15 oder 16, **dadurch gekennzeichnet, dass** das Kissen (6) einen bei der Formgebung unterseitig auf der Arbeitsmittelfläche angeformten Haftbelag für Arbeitsmittelscheiben aufweist.

18. Werkzeug (1) nach Anspruch 14, 15 oder 16, **dadurch gekennzeichnet, dass** das Kissen (6) unterseitig bei der Formgebung angeformte Arbeitsmittel aufweist.

## Claims

1. Tool (1) for fine-machining of surfaces, comprising a pad (6) made of a resilient plastics foam, on the underside of which pad a working-material surface (2) is formed which is fitted with a layer of abrasive material or with abrasive blades or is in the form of an adhesive layer for working-material discs which can be detachably attached, and on the upper side of which pad a drive receptacle (4, 5) for working forces is formed, **characterised in that** the resilient plastics foam consists in closed-cell, expanded and welded-together particles of a thermoplastic elastomer (TPE).

2. Tool (1) according to claim 1, **characterised in that** the plastics foam is formed by a urethane-based elastomer.

3. Tool (1) according to claim 2, **characterised in that** the resilient plastics foam consists of rigid and flexible segments having urethane linkage in the rigid blocks and ether-, ester- and/or carbonate linkage in the flexible blocks.

4. Tool (1) according to claim 1, **characterised in that** the resilient plastics foam is formed on the basis of thermoplastic polyamide elastomers.

5. Tool (1) according to claim 1, **characterised in that** the resilient plastics foam is formed on the basis of thermoplastic copolyamides.

6. Tool (1) according to claim 1, **characterised in that** the resilient plastics foam is formed on the basis of thermoplastic copolyester.

7. Tool (1) according to claim 1, **characterised in that** the resilient plastics foam is formed by thermoplastic olefin elastomer.

8. Tool (1) according to claim 1, **characterised in that** the resilient plastics foam is formed on the basis of thermoplastic styrene block copolymers having a diene.

9. Tool (1) according to any of claims 1 to 8, **characterised in that** the plastics foam is formed by gas-filled balloon-like, approximately spherical to oval particles, which are joined under pressure and are welded together on the surfaces under the application of heat.

10. Tool (1) according to either claim 1 or claim 9, **characterised in that** the plastics foam is designed to be homogeneous and without a solidified outer moulded skin up to the outer edges of the pad (6).

11. Tool (1) according to any of claims 1 to 10, **characterised in that** the working-material surface (2) is provided with surface profiling for the application of working-material discs.

12. Tool (1) according to claim 11, **characterised in that** the profiling includes edging the working-material surface with projections (11, 12, 13) which are distributed in a planar manner for hooking or engaging in a looped or woven texture on a working-material disc.

13. Tool (1) according to claim 12, **characterised in that** the profiling forms distributed suction cups (8).

14. Tool (1) according to any of claims 1 to 13, **characterised in that** the pad (6) comprises at least one solid and inflexible connection part (4, 5) which is moulded on during the shaping process.

15. Tool (1) according to claim 14, **characterised in that** the connection part (4, 5) comprises a coupling element (4) for a machine drive and a support body (5) which covers the pad (6) at least in part.

16. Tool (1) according to claim 14, **characterised in that** the connection part comprises at least one handle element for manual actuation.

17. Tool (1) according to claim 14, 15 or 16, **characterised in that** the pad (6) comprises an adhesive coating for working-material discs which is moulded on the underside of the working-material surface during the shaping process.

18. Tool (1) according to claim 14, 15 or 16, **characterised in that** the pad (6) comprises working material moulded on the underside during the shaping process.

## Revendications

1. Outil (1) destiné à la finition de surface et comprenant un coussin (6) en mousse synthétique élastique, sur lequel une face de moyens de travail (2), pourvue d'une couche abrasive ou de lamelles abrasives ou conçue comme une couche adhésive destinés à des disques de moyens de travail montés de manière amovible, est formée du côté inférieur et un logement d'entraînement (4, 5) destiné à des forces de travail est formé du côté supérieur, **caractérisé en ce que** la mousse synthétique élastique comprend des particules d'élastomère thermosynthétique (TPE) qui ont expansées sous forme d'alvéoles fermées et soudées entre elles.

2. Outil (1) selon la revendication 1, **caractérisé en ce que** la mousse synthétique est formée à partir d'un élastomère à base d'uréthane.

3. Outil (1) selon la revendication 2, **caractérisé en ce que** la mousse synthétique élastique comprend des segments durs et souples avec une liaison uréthane dans les blocs durs et une liaison éther, ester et/ou carbonate dans les blocs souples.

4. Outil (1) selon la revendication 1, **caractérisé en ce que** la mousse synthétique élastique est formée à base d'élastomère de polyamide thermosynthétique.

5. Outil (1) selon la revendication 1, **caractérisé en ce que** la mousse synthétique élastique est formée à base de copolyamides thermosynthétiques.

6. Outil (1) selon la revendication 1, **caractérisé en ce que** la mousse de matière synthétique élastique est formée à base de copolyester thermosynthétique.

7. Outil (1) selon la revendication 1, **caractérisé en ce que** la mousse synthétique élastique est formée à partir d'élastomère d'oléfine thermosynthétique.

8. Outil (1) selon la revendication 1, **caractérisé en ce que** la mousse synthétique élastique à base de copolymères à blocs de styrène thermosynthétiques est formée avec un diène.

9. Outil (1) selon l'une des revendications 1 à 8, **caractérisé en ce que** la mousse synthétique est formée de particules à peu près sphériques à ovales, en forme de ballons remplis de gaz, qui sont rassemblées sous pression et, lorsqu'elles sont soumises à une température, soudées les unes aux autres au niveau des surfaces.

10. Outil (1) selon l'une des revendications 1 ou 9, **caractérisé en ce que** la mousse synthétique est réalisée de manière homogène et sans peau de cuisson extérieure comprimée jusqu'aux bords extérieurs du coussin (6).

11. Outil (1) selon l'une des revendications 1 à 10, **caractérisé en ce que** la face de moyens de travail (2) est pourvue d'un profilé de surface destiné au montage de disques de moyens de travail.

12. Outil (1) selon la revendication 11, **caractérisé en ce que** le profilé comporte une garniture de la face de moyens de travail qui comprend des saillies (11, 12, 13) réparties de manière bidimensionnelle et destinée à s'accrocher ou s'engager dans une texture de boucle ou de tissu située sur un disque de moyens de travail.

13. Outil (1) selon la revendication 12, **caractérisé en ce que** le profilé forme des ventouses (8) réparties.

14. Outil (1) selon l'une des revendications 1 à 13, **caractérisé en ce que** le coussin (6) comporte au moins un élément de raccordement fixe et rigide (4, 5) formé de lors du formage.

15. Outil (1) selon la revendication 14, **caractérisé en ce que** l'élément de raccordement (4, 5) comprend un élément d'accouplement (4), destiné à un entraînement de machine, et un corps de support (5) recouvrant au moins partiellement le coussin (6).

16. Outil (1) selon la revendication 14, **caractérisé en ce que** l'élément de raccordement comprend au moins un élément de préhension destiné à la commande manuelle.

17. Outil (1) selon la revendication 14, 15 ou 16, **caractérisé en ce que** le coussin (6) comporte un revêtement adhésif qui est formé du côté inférieur sur la face de moyens de travail lors du formage et qui est destiné à des disques de moyens de travail.

18. Outil (1) selon la revendication 14, 15 ou 16, **caractérisé en ce que** le coussin (6) comporte, du côté inférieur, des moyens de travail formés lors du formage.
